# EUROPÄISCHE PATENTANMELDUNG

(11) **EP 0 499 919 A1**
(43) Veröffentlichungstag der Anmeldung: **26.08.1992**
(21) Anmeldenummer: 92102144.0
(22) Anmeldetag: 08.02.1992
(51) Int. Cl.: E05B 65/08

(54) **Hakenriegelverschluss**

(30) Priorität: 19.02.1991 DE 9101897 U
(71) Anmelder: TRUMPF SCHLOSS- UND BESCHLAGFABRIK G.M.B.H, D-42579 Heiligenhaus (DE)
(72) Erfinder: Braetsch, Ernst-Christian, W-5628 Heiligenhaus (DE)
(74) Vertreter: Götz, Friedrich, Dipl.-Phys.

(57) **Zusammenfassung**

Gegenstand der Erfindung ist ein Hakenriegelverschluß zur Verbindung von ausgeschäumten Wand- oder Türelementen.

Der Hakenriegel (2) des Verschlusses ist mit einem Exzenter (3) gekuppelt, der den Riegel sowohl schwenkt als auch festzieht.
Die Erfindung sieht vor, daß sich ein Vorsprung (3c) des Exzenters (3) in einer Ringnut (2d) des Hakenriegels (2) zwischen Anschlägen (2e, 2f) bewegt und daß das Kunststoffgehäuse (1) des Verschlusses als Federelement zwischen Hakenriegel (2) und Exzenter (3) dient.
Zur sicheren Arretierung ist eine Stirnverzahnung (2c1 und 3b1) eingearbeitet.

## Beschreibung

### Technisches Gebiet

Die Erfindung betrifft einen Hakenriegelverschluß für ausgeschäumte Wand- oder Türelemente mit einem aus Kunststoff bestehenden taschenartigen Gehäuse, in dessen Seitenwänden eine Nuß gelagert ist, die über einen begrenzt verdrehbaren Exzenter mit dem Hakenriegel gekuppelt ist, wobei das vorn für den Hakenaustritt offene Gehäuse eine rückseitige Öffnung aufweist, die dem Querschnitt des Hakenriegels und der Nuß angepaßt ist und in die Lagerhalbschalen für die Nuß eingeformt sind, und die rückseitige Gehäuseöffnung durch einen Zargendeckel verschließbar ist, an den Lagerhalbschalen für die Nuß angeformt sind.

### Stand der Technik

Aus dem deutschen Gebrauchsmuster G 90 06 525.5 ist ein Hakenriegelverschluß bekannt geworden, in dessen Gehäuse von der Rückseite her Lagerhalbschalen für die Hakennuß eingeformt sind. Der Hakenriegel wird also mit der Nuß durch eine rückseitige Öffnung in das Gehäuse eingeschoben. Diese Öffnung wird durch einen Zargendeckel verschlossen, an den Lagerhalbschalen für die Nuß angeformt sind.

Der Zargendeckel bewirkt, daß das Gehäuse eingeschäumt werden kann, ohne daß Schaum in das Innere eindringen kann.

Bei dem bekannten Verschluß sind Hakenriegel, Exzenter und Nuß aus Kunststoff gespritzt, wobei eine integrierte Kunststoffeder mit Rastnasen für die Arretierung sorgt.

Es hat sich herausgestellt, daß der Kunststoff des Hakenriegels bei unsachgemäßer Montage überlastet werden kann. Auch ist es möglich, daß die Mitnehmernase zwischen Haken und Exzenter beschädigt wird, so daß sich der Haken nicht mehr entriegeln läßt.

### Darstellung der Erfindung

Der Erfindung liegt die Aufgabe zugrunde, diesen Verschluß so zu verbessern, daß er auch nach mehrfacher Betätigung noch sicher zu handhaben ist.

Diese Aufgabe wird dadurch gelöst, daß der Exzenter einen Vorsprung aufweist, der in einer Ringnut des Hakenriegels zwischen zwei Anschlagstegen läuft, daß in der Nut ein der Mitnahme dienender Nocken liegt, daß zwischen Hakenriegel und Exzenter eine der Arretierung dienende Stirnverzahnung vorgesehen ist und daß das Kunststoffgehäuse als Federelement zwischen Hakenriegel und Exzenter dient.

### Beschreibung der Zeichnungen

Ausführungsbeispiele der Erfindung werden anhand von Fig. 1 - 17 erläutert.
- Fig. 1: zeigt das Gehäuse von hinten,
- Fig. 2: den Hakenriegel von der Seite,
- Fig. 3: von der anderen Seite,
- Fig. 4: einen Ausschnitt von hinten,
- Fig. 5: den Riegel.

In
- Fig. 6: ist ein Querschnitt entlang der Linie AB, in
- Fig. 7: ein Schnitt entlang der Linie CD dargestellt.
- Fig. 8: zeigt den Exzenter von der linken Seite,
- Fig. 9: von der rechten,
- Fig. 10: von vorn,
- Fig. 11: die Ansicht in Richtung des Pfeiles G in Fig. 8,
- Fig. 12: den Längsschnitt entlang der Linie HI,
- Fig. 13: die Form des Antriebsprofils.
- Fig. 14: zeigt eine verbesserte Version des Hakenriegels von hinten,
- Fig. 15: diesen Riegel von vorn,
- Fig. 16: den dazugehörigen Exzenter von hinten,
- Fig. 17: diesen Exzenter von vorn.

In Fig. 1 ist mit 1 dar Gehäuse bezeichnet, das im wesentlichen quaderförmig und mit starken Verrippungen ausgebildet ist. Die Rückansicht zeigt eine kreuzförmige Vertiefung 1a, in die Lagerhalbschalen 1a1 und 1a2 eingeformt sind. Dazwischen liegt ein langgestreckter Durchbruch 1a3, durch den der Hakenriegel 1 hindurchgreift.

Fig. 2 zeigt den Hakenriegel 2 von der einen Seite. Er ist an den Konturen durch Rippen 2a, 2b versteift. Im Bereich der Drehachse ist eine Lagerbuchse 2c von relativ großem Durchmesser eingearbeitet.

In Fig. 3 ist dieser Hakenriegel von der anderen Seite dargestellt. Auf einem Teilumfang der Lagerbuchse 2c ist eine Stirnverzahnung 2c1 eingearbeitet. Mit 2d ist eine Kreisringnut bezeichnet, die durch Anschlagstege 2e, 2f begrenzt ist. Weiterhin ist ein Nocken 2g vorgesehen, dessen Form sich aus dem Teilschnitt EF in Fig. 4 ergibt.
Fig. 2a und 2b gibt ebenfalls die Stirnverzahnung wieder.

Fig. 5 zeigt den Hakenriegel 2 von hinten.

In Fig. 6 ist der Querschnitt AB dargestellt. Man erkennt die Lagerbuchse 2c, die Stirnverzahnung 2c1 und die Nut 2d.

Fig. 7 stellt den Querschnitt entlang der Linie CD heraus. Man erkennt das Doppel-T-Profil des Hakenriegels.

Fig. 8 zeigt den Exzenter 3 von der linken Seite. Der Kreisring 3a stellt eine Lagerschale dar, die in die Lagerbuchse 2c des Hakens paßt. Daran schließt sich nach außen ein Flanschring 3b an, der im Teilbereich eine Stirnverzahnung 3b1 trägt. Am linken Rand des Exzenters ist die Nuß 4 angeordnet, deren Lagerflächen 4a in die Lagerschalen des Gehäuses 1 passen. Die Nuß weist einen profilierten Durchbruch 4b auf, so daß ein Betätigungsschlüssel eingesetzt werden kann. Mit 3c ist ein über die Umfangslinie hinausragender Vorsprung bezeichnet, der in die Nut 2d des Hakens eingreift und eine begrenzte Relativbewegung zwischen Exzenter 3 und Hakenriegel 2 erlaubt.

Fig. 9 zeigt die rechte Seite des Exzenters 3.

Fig. 10 stellt die Vorderansicht des Exzenters dar. Man erkennt außer der Nuß 4 mit den Lagerflächen 4a den Flanschring 3b, die Stirnverzahnung 3b1 und den Vorsprung 3c.

Fig. 11 stellt die Ansicht des Exzenters 3 dar, wie sie sich aus dem Pfeil G in Fig. 8 ergibt.

Fig. 12 zeigt einen Schnitt entlang der Linie HI in Fig. 9. Man erkennt die Wandstärken des Exzenters 3a, 3b und der Nuß 4 mit den Lagerflächen 4a und dem Durchbruch 4b, in den ein Spezialschlüssel für hohe Drehmomente hineinpaßt. Zur Betätigung genügt jedoch auch ein üblicher Sechskantschlüssel. Die genaue Form des Durchbruches 4b ergibt sich aus der vergrößerten Darstellung in Fig. 13.

Der Exzenter 3 mit der Nuß 4 ist als einheitliches Gußteil ausgebildet. Vorzugsweise wird es aus Druckguß hergestellt. Das gleiche gilt für den Hakenriegel 2.

Der Exzenter 3 wird so in die Aussparung des Hakenriegels 2 eingelegt, daß sich die gezahnten Bereiche gegenüberstehen. Anschließend werden die Teile in das Gehäuse eingeschoben, bis die Nuß 4 auf den Lagerhalbschalen 1a1, 1a2 des Gehäuses aufliegt. Nach dem Einsetzen eines Zargendeckels ist der gesamte Verschluß fertig montiert und bereit zum Einschäumen in ein Wandelement.

Bei Einbau, Lagerung und Versand der Wandelemente liegt der Hakenriegel versenkt in der Aussparung des Gehäuses 1. Der Exzenter 3 nimmt die rechte Endstellung ein, in welcher der Vorsprung 3c an den Anschlagsteg 2f stößt. Wenn man jetzt den Exzenter nach links dreht, wird der Hakenriegel mitgenommen, bis sein Haken um den Sperrstift eines Nachbarwandelementes herumgreift. Beim Weiterdrehen des Spezialschlüssels wandert der Vorsprung 3c über denNocken 2g. Da aber die Gehäuseaussparung nicht breiter ist als der Hakenriegel mit dem eingelegten Exzenter, muß das Gehäuse beim Überfahren des Nockens 2g elastisch aufgeweitet werden. Das Gehäuse und auch die es umgebende Schaumstoffschicht werden als Federelement für die Relativbewegung zwischen Hakenriegel und Exzenter benutzt.

Wenn man den Exzenter noch weiter nach links dreht, wird der Abstand zwischen Nuß und Haken verkürzt, also das Nachbarwandelement fest herangezogen. Am Ende der Verriegelungsbewegung greifen dann die Zähne der beiden Teile 2c1 und 3b1 ineinander, wobei auch hier das Gehäuse 1 als Federelement wirkt.

Die unter Federkraft stehende Verzahnung der Teile im arretierten Zustand verhindert ganz sicher, daß sich die Verriegelung im Laufe der Zeit oder unter Erschütterungen lockern könnte.

In Fig. 14 - 17 ist eine verbesserte Ausführungsform des Hakenriegelverschlusses dargestellt, die auch bei unsachgemäßer Handhabung eine spätere Entriegelung sicherstellen soll.

Fig. 14 zeigt die Rückseite des Hakenriegels 2, dessen Lagerbuchse 2c durch eine Aussparung 2h unterbrochen ist. An diese Aussparung schließt sich eine tiefliegende Gleitfläche 2i und eine höherliegende Gleitfläche 2k an.

In Fig. 15ist die Vorderseite des Hakenriegels 2 abgebildet. Man erkennt die Aussparung 2h, an die sich der gezahnte Bereich 2c1 anschließt.

Fig. 16 zeigt den Exzenter 3 von hinten. Aus dem Kreisring 3a ragt der Vorsprung 3d heraus, der durch die Aussparung 2h (Fig. 14, 15) hindurchtreten kann.

Fig. 17 gibt die Lage dieses Vorsprunges 3d von der Gegenseite wieder. Der Vorsprung 3c begrenzt grundsätzlich die Relativbewegung zwischen Exzenter und Hakenriegel. Der Vorsprung 3d sorgt dafür, daß die Radialbewegung zwischen Haken und Exzenter eng begrenzt bleibt, daß also die Anschläge 2e oder 2f (Fig. 15) nicht überfahren werden können. Damit ist sichergestellt, daß der Hakenriegelverschluß bei Bedarf sicher gelöst werden kann, daß das System also beliebig oft ver- und entriegelbar ist. Auch wird verhindert, daß der Exzenter beim Verriegeln überdreht werden kann.

### Gewerbliche Verwertbarkeit

Der neuartige Hakenriegelverschluß stellt ein preiswertes, dauerhaftes und hoch belastbares Verbindungselement dar, das ohne Verringerung seiner Wirksamkeit beliebig oft gelöst und neu verriegelt werden kann.
Es kann für Trennwände benutzt werden, die im Kühlraumbau, bei Messeaufbauten, im Bürobereich, in Fertigungshallen oder auch im Wohnungsbau einzusetzen sind. Der Vorteil liegt darin, daß man Nutz- oder Wohnflächen schnell einem sich ändernden Bedarf anpassen kann.
- 1: Gehäuse
- 1a: Vertiefung
- 1a1, 1a2: Lagerhalbschalen
- 1a3: Durchbruch
- 2: Hakenriegel
- 2a, 2b: Rippen
- 2c: Lagerbuchse
- 2c1: Stirnverzahnung
- 2d: Kreisringnut
- 2e, 2f: Anschlagstege
- 2g: Nocken
- 2h: Aussparung
- 2i: tiefliegende Gleitfläche
- 2k: Gleitfläche
- 3: Exzenter
- 3a: Kreisring
- 3b: Flanschring
- 3b1: Stirnverzahnung
- 3c, 3d: Vorsprung
- 4: Nuß
- 4a: Lagerflächen
- 4b: Durchbruch

## Patentansprüche

1. Hakenriegelverschluß für ausgeschäumte Wand- oder Türelemente mit einem aus Kunststoff bestehenden taschenartigen Gehäuse (1), in dessen Seitenwänden eine Nuß (4) gelagert ist, die über einen begrenzt verdrehbaren Exzenter (3) mit dem Hakenriegel (2) gekuppelt ist, wobei das vorn für den Hakenaustritt offene Gehäuse (1) eine rückseitige Öffnung (1a) aufweist, die dem Querschnitt des Hakenriegels und der Nuß angepaßt ist und in die Lagerhalbschalen (1a1, 1a2) für die Nuß (4) eingeformt sind, und die rückseitige Gehäuseöffnung durch einen Zargendeckel verschließbar ist, an den Lagerhalbschalen für die Nuß (4) angeformt sind,
dadurch gekennzeichnet,
daß der Exzenter (3) einen Vorsprung (3c) aufweist, der in einer Ringnut (2d) des Hakenriegels (2) zwischen zwei Anschlagstegen (2e, 2f) läuft,
daß in der Nut (2d) ein der Mitnahme dienender Nocken (2g) liegt,
daß zwischen Hakenriegel (2) und Exzenter (3) eine der Arretierung dienende Stirnverzahnung (2c1, 3b1) vorgesehen ist und
daß das Kunststoffgehäuse (1) als Federelement zwischen Hakenriegel (2) und Exzenter (3) dient.

2. Hakenriegelverschluß nach Anspruch 1, dadurch gekennzeichnet, daß Hakenriegel (2) und Exzenter (3) einschließlich der integrierten Nuß (4) aus einer Druckgußlegierung bestehen.

3. Hakenriegelverschluß nach Anspruch 1, dadurch gekennzeichnet, daß die Verzahnung (2c1 und 3b1) nur über ein Viertel des Umfanges erstreckt ist und nur in der Endphase des Arretierungsvorganges wirkt.

4. Hakenriegelverschluß nach Anspruch 1, dadurch gekennzeichnet, daß die Nuß (4) einen Durchbruch (4b) mit einem für hohe Drehmomente bestimmten Spezialprofil aufweist.

5. Hakenriegelverschluß nach Anspruch 1, dadurch gekennzeichnet, daß der Exzenter (3) am hinteren Ende des Kreisringes (3a) einen Vorsprung (3d) aufweist, der durch eine Aussparung (2h) im Hakenriegel (2) hindurchpaßt und beim Festspannen eine Axialbewegung des Exzenters (3) gegenüber dem Hakenriegel (2) verhindert.

6. Hakenriegelverschluß nach Anspruch 5, dadurch gekennzeichnet, daß die Gleitbahn des Vorsprunges (3d) in einem ersten Drehwinkelbereich vertieft liegt, damit der äußere Vorsprung (3c) den Nocken (2g) überlaufen kann.
